# EUROPÄISCHE PATENTSCHRIFT

(11) **EP 0 398 035 B1**
(45) Veröffentlichungstag und Bekanntmachung des Hinweises auf die Patenterteilung: **09.06.1993**
(21) Anmeldenummer: 90107398.1
(22) Anmeldetag: 19.04.1990
(51) Int. Cl.: C10B 25/16

(54) **Koksofentür**
Coke oven door
Porte de four à coke

(30) Priorität: 21.04.1989 DE 3913247
(43) Veröffentlichungstag der Anmeldung: 22.11.1990
(73) Patentinhaber: Thyssen Still Otto Anlagentechnik GmbH, 44789 Bochum (DE)
(72) Erfinder: Abendroth, Werner, D-4358 Haltern (DE); Friedrichs, Manfred, D-4300 Essen 1 (DE)
(74) Vertreter: Dahlkamp, Heinrich-Leo, Dipl.-Ing.

(56) Entgegenhaltungen:
- EP-A- 0 039 456
- DE-A- 2 925 730
- DE-C- 876 834

## Beschreibung

Die Erfindung bezieht sich auf eine Koksofentür gemäß Oberbegriff des Anspruches 1.

Eine derartige Koksofentür ist aus der DE-PS 23 09 032 bekannt. Hierbei ist das elastische Dichtelement als umlaufendes Winkelprofil gestaltet, das mit einem Schenkel am Türkörper gehalten ist und dessen anderer freier Schenkel die am Türrahmen zur Auflage kommende, unter Einwirkung federbelasteter Druckbolzen stehende Schneide trägt. Zur Halterung des Dichtelementes dienen über den Türumfang verteilte Klemmplatten, die am Türkörper mittels Schrauben befestigt sind und, ebenso wie die durch Klemmdruck gehaltenen Schenkel des Dichtelementes, in Längsrichtung der Ofenkammer verstellbar sind und wobei die Klemmplatten im wesentlichen parallel zur Auflagefläche der Schneide am Türrahmen stehende Führungsplatten mit Bohrungen besitzen, in denen zur Einwirkung auf die Dichtschneide kommende federbelastete Bolzen geführt sind. Die Konstruktion dieser federbelasteten Klemmplatte ist relativ aufwendig. Das gilt vor allem für die zwischen den Führungsplatten anzuordnenden Druckfedern.

Die elastische Dichtmembran kann auch als sich über die gesamte Breite und Länge erstreckende Membranplatte ausgebildet sein, die gelenkig am Türkörper befestigt und abstandsveränderlich gegenüber diesem angeordnet sein kann (vgl. DE-OS 33 27 337). Die Dichtelemente werden hierbei über Druckschrauben und gegebenenfalls mit zusätzlichen Schraubenfedern gegen den Türrahmen gepreßt. Auch diese Art der Anpressung der Dichtelemente ist aufwendig und störanfällig.

Aus der DE-C-876 834 ist ein Türverschluß für waagerechte Verkokungskammeröfen mit einem elastischen, den Türspalt überdekkenden, gegen den Türrahmen andrückbaren metallischen Dichtungsrahmen bekannt, wobei unmittelbar an den Türkörper in Abständen elastische, auf die Kante des Dichtungsrahmens wirkende Andruckmittel angeordnet sind. Diese Andruckmittel bestehen aus Blattfedern. Größere Verformungen zwischen Türkörper und Türrahmen kann dieses Dichtungssystem nur in begrenztem Maße ausgleichen, da dann der Dichtungsrahmen mit der Dichtschneide sehr weit verbogen werden müßte und die Dichtschneide insbesondere nicht mehr senkrecht auf der Dichtfläche des Rahmens aufstehen würde.

Aufgabe der Erfindung ist es nun, eine gattungsgemäße Koksofentür mit einer elastischen Dichtmembrane vorzuschlagen, bei dem das Andrucksystem für die Dichtelemente verbessert wird und die vorgenannten Probleme nicht auftreten.

Zur Losung dieser Aufgabe werden die im Kennzeichen des Anspruches 1 angegebenen Merkmale vorgeschlagen. Die Unteransprüche 2 bis 6 enthalten sinnvolle Ergänzungen dazu.

Erfindungsgemäß wird das Dichtelement, das aus einer üblichen Dichtschneide oder einer Weichdichtung oder ähnlichen bewährten Elementen besteht, von dem freien Ende einer am Türkörper in Ofenlängsrichtung mittelbar oder unmittelbar verstellbar befestigten Blattfeder gegen den Türrahmen gepreßt. Die Blattfedern zeichnen sich im Gegensatz zu den bisher üblichen Schraubenfedern als besonders einfaches und kostengünstiges Konstruktionselement aus. Insgesamt werden weniger Einzelteile und insbesondere keine aufwendigen mechanisch beweglichen Teile benötigt.

Zur Einstellung der Anpreßtkraft gegen den Türrahmen ist erfindungsgemäß weiterhin an dem freien Ende der Blattfeder eine auf die Oberkante des Dichtelementes in Richtung auf den Türrahmen wirkende Stellschraube vorgesehen. Zweckmäßig wird die Blattfeder bereits bei der Montage mit einer gewissen Vorspannung gegen das Dichtelement gepreßt und im eingebauten Zustand die endgültig erforderliche Anpreßkraft durch Verstellung der Stellschrauben eingestellt.

Die elastische Dichtmembran, an der das Dichtelement befestigt ist, kann z. B. aus einem ebenen oder profilierten Dichtblech bestehen. Es hat sich insbesondere als günstig erwiesen, sie als Z-Profil auszubilden und gemeinsam mit den Blattfedern mit Klemmplatten am Türkörper derartig zu befestigen, daß Blattfedern und Klemmplatten gleichzeitig in Ofenlängsrichtung verstellbar sind. Die Blattfedern können zweckmäßig mehrlagig, eventuell mit unterschiedlicher Länge ausgeführt sein. Günstig ist vor allem eine rechtwinklige Form der Blattfeder, wobei ein Ende an der Klemmplatte bzw. zwischen Klemmplatte und Türkörper befestigt ist und das andere Ende auf das Dichtelement in Richtung auf den Türrahmen Federkräfte ausübt. Daneben kann die Blattfeder in Hinblick auf eine Erhöhung des möglichen Federweges auch zusätzlich S- oder Z-förmig gebogen sein. Die Blattfedern können entweder mit den Klemmplatten gemeinsam oder auch unabhängig davon auswechselbar sein.

Die erfindungsgemäße Konstruktion eignet sich insbesondere für die Umrüstung von vorhandenen Türdichtungen mit z. B. Z-Dichtleisten.

Die Erfindung wird anhand der beigefügten Figuren 1 bis 3 beispielsweise näher erläutert.

Figur 1 zeigt die Anordnung einer üblichen Z-Leiste (2) mit der Dichtschneide (13) am Türkörper einer Koksofentür (1). Die Z-Leiste (2) wird mit dem einen Schenkel (12) am Türkörper mit Hilfe der Klemmplatte (4) durch Klemmdruck gehalten. Die Klemmplatte (4) ist, wie aus Figur 2 ersichtlich, mit den Befestigungsschrauben (5) an der Koksofentür (1) befestigt. Mit Hilfe der am Ansatz (7) am Türkörper (1) befestigten Verstellschraube (6) kann die Klemmplatte in Ofenlängsrichtung verstellt werden. In der Mitte zwischen den beiden Befestigungsschrauben (5) ist mit der Befestigungschraube (17) die erfindungsgemäße Blattfeder (8) an der Klemmplatte (4) befestigt. Die Blattfeder (8) ist rechtwinklig ausgebildet und mit dem einen Schenkel (15) mit der Klemmplatte (4) verbunden. Der andere freie Schenkel ist im wesentlichen parallel zur Dichtfläche des Türrahmens (3) angeordnet. An dessen freiem Ende ist mit einer Kontermutter (9) eine Stellschraube (16) angeordnet, mit deren Hilfe die auf die Dichtscheide (13) ausgeübte Anpreßkraft einstellbar ist. Der mögliche Verstellweg der Klemmplatte (4) ist in Figur 1 durch die Pfeile (14) angezeigt. Um eine gleichzeitige Verstellung des Z-Profiles (2) der Blattfeder (8) mit der Klemmplatte (4) zu erreichen und für eine ausreichende Rückstellsicherung sind an der Klemmplatte (4) der Anschlag (10) für die Blattfeder und der Anschlag (11) für den Schenkel (12) der Dichtleiste (2) vorgesehen.

In der Figur 3 ist eine andere Ausführungsform einer Blattfeder (8a) dargestellt, die mit dem Schenkel (15a) an der Klemmplatte bzw. dem Türkörper verstellbar verbunden ist. Durch den zusätzlichen Bogen der Klemmplatte (8a) kann ein höherer Federweg und damit gegebenenfalls eine dauernde Anpressung gegen das Dichtelement (13) gewährleistet werden.

### Bezugszeichenliste:

- (1): Koksofentür
- (2): als Z-Dichtleiste ausgebildete Dichtmembrane
- (3): Türrahmen
- (4): Klemmplatte
- (5): Befestigungsschraube
- (6): Verstellschraube
- (7): Ansatz am Türkörper
- (8), (8a): Blattfeder
- (9): Kontermutter
- (10): Anschlag der Blattfeder an (4)
- (11): Anschlag der Dichtleiste an (4)
- (12): am Türkörper durch Klemmdruck gehaltener Schenkel der Dichtleiste
- (13): als Dichtschneide ausgebildetes Dichtelement
- (14): Verstellweg der Klemmplatte (4)
- (15), (15a): an der Klemmplatte (4) befestigter Schenkel der Blattfeder
- (16): Stellschraube
- (17): Befestigungsschraube von (15) an (4)

## Patentansprüche

1. Koksofentür mit einer elastischen Dichtmembran, die am Türkörper, vorzugsweise in Ofenlängsrichtung verstellbar, befestigt ist und deren freier Schenkel das umlaufende, am Türrahmen zur Auflage kommende federbelastete Dichtelement trägt, **dadurch gekennzeichnet,** daß das Dichtelement (13) von dem freien Ende einer am Türkörper (1) in Ofenlängsrichtung verstellbar befestigten Blattfeder (8) gegen den Türrahmen (3) gepreßt wird.

2. Koksofentür nach Anspruch 1, **dadurch gekennzeichnet,** daß an dem freien Ende der Blattfeder (8) eine auf das Dichtelement (13) wirkende Stellschraube (16) angeordnet ist.

3. Koksöfentür nach Anspruch 1 oder 2, **dadurch gekennzeichnet,** daß die elastische Dichtmembran als Z-Profil (2) ausgebildet ist und gemeinsam mit den Blattfedern (8) mit Klemmplatten (4) am Türkörper (1) derartig befestigt ist, daß Blattfedern und Klemmplatten gleichzeitig in Ofenlängsrichtung verstellbar sind.

4. Koksofentür nach mindestens einem der vorhergehenden Ansprüche, **dadurch gekennzeichnet**, daß die Blattfedern (8) mehrlagig ausgeführt sind.

5. Koksofentür nach mindestens einem der vorhergehenden Ansprüche, **dadurch gekennzeichnet,** daß die Blattfeder (8)/(8a) rechtwinklig oder gegebenenfalls mit zusätzlicher Umbiegung S- oder Z-förmig ausgebildet und mit einem Schenkel (15) an der Klemmplatte (4) und/oder zwischen Klemmplatte (4) und Türkörper (1) befestigt ist und mit dem anderen Ende auf das Dichtelement (13) in Richtung auf den Türrahmen (3) Federkräfte ausübt.

6. Koksofentür nach mindestens einem der vorhergehenden Ansprüche, **dadurch gekennzeichnet,** daß die Blattfedern (8) ohne Lösen der Klemmplatten (4) auswechselbar sind.

## Claims

1. Coke oven door provided with a flexible sealing diaphragm attached to the door body preferably in the longitudinal direction of the oven with the free leg of said diaphragm carrying the spring-loaded circumferentially arranged sealing element resting on the door frame characterized in that the sealing element (13) is pressed against the door frame (3) by the free end of a plate spring (8) mounted on the door body (1) so as to be adjustable in the longitudinal direction of the oven.

2. Coke oven door according to Claim 1 characterized in that an adjusting bolt (16) acting on sealing element (13) is arranged at the free end of plate spring (8).

3. Coke oven door according to Claim 1 or 2 characterized in that the flexible sealing diaphragm has the shape of a Z-profile (2) and together with plate springs (8) is mounted on the door body (1) by means of clamping plates (4) in such a manner that the plate springs and clamping plates are simultaneously adjustable in the longitudinal direction of the oven.

4. Coke oven door according to at least one of the above described Claims characterized in that the plate springs (8) are of laminated design.

5. Coke oven door according to at least one of the above described Claims characterized in that the plate spring (8)/(8a) is of rectangular shape or, if thought expedient, provided with an additional bend thus forming an S or Z and mounted with one leg (15) on clamping plate (4) and/or between clamping plate (4) and door body (1) and with its other leg brings spring forces to bear on sealing element (13) said forces acting in the direction of the door frame (3).

6. Coke oven door according to at least one of the above described Claims characterized in that the plate springs (8) can be replaced without the necessity of loosening clamping plates (4).

## Revendications

1. Porte de four à coke avec une membrane d'étanchéité élastique qui est fixée au corps de la porte en étant de préférence ajustable dans le sens longitudinal du four et dont le côté libre porte l'élément d'étanchéité périphérique à ressorts s'appuyant sur le cadre de battée
**caractérisée par le fait**
que l'élément d'étanchéité (13) est pressé contre le cadre de battée (3) par l'extrémité libre d'un ressort à lames plates (8) fixé au corps de la porte (1) en étant réglable dans le sens longitudinal du four.

2. Porte de four selon la revendication 1
**caractérisée par le fait**
qu'une vis de réglage (16) agissant sur l'élément d'étanchéité (13) est ordonnée à l'extrémité libre du ressort à lames plates (8).

3. Porte de four à coke selon la revendication 1 ou 2
**caractérisée par le fait**
que la membrane d'étanchéité élastique a la forme d'un profilé en Z (2) et qu'elle est fixée avec les ressorts à lames plates (8) au corps de la porte (1) au moyen de plaques de serrage (4) de telle sorte que les ressorts à lames plates et les plaques de serrage peuvent être ajustés simultanément dans le sens longitudinal du four.

4. Porte de four à coke selon au moins l'une des revendications précédentes
**caractérisée par le fait**
que les ressorts à lames plates (8) sont exécutés en plusieurs couches.

5. Porte de four à coke selon au moins l'une des revendications précédentes
**caractérisée par le fait**
que le ressort à lames plates (8)/(8a) est à angle droit ou exécuté, le cas échéant, avec des repliements supplémentaires en forme de S ou de Z et qu'il est fixé d'un côté (15) à la plaque de serrage (4) et/ou fixé entre la plaque de serrage (4) et le corps de la porte (1) et exerce avec son extrémité libre des forces de ressort sur l'élément d'étanchéité (13) en direction du cadre de battée (3).

6. Porte de four à coke selon au moins l'une des revendications précédentes
**caractérisée par le fait**
que les ressorts à lames plates (8) peuvent être remplacés sans desserrer les plaques de serrage (4).
